# FASCICULE DE BREVET EUROPEEN

(11) **EP 0 200 890 B1**
(45) Date de publication et mention de la délivrance du brevet: **02.08.1989**
(21) Numéro de dépôt: 86103491.6
(22) Date de dépôt: 14.03.1986
(51) Int. Cl.: C11B 9/00, A61K 7/46

(54) **Utilisation d'une lactone spirannique en tant qu'ingrédient parfumant**
Verwendung von einem Spirolacton als Riechstoff
Use of a spirolactone as a perfuming agent

(30) Priorité: 19.04.1985 CH 1692/85
(43) Date de publication de la demande: 17.12.1986
(73) Titulaire: FIRMENICH SA, CH-1211 Genève 8 (CH)
(72) Inventeur: Delay, François, Dr., CH-1227 Carouge (CH); Giersch, Wolfgang Klaus, CH-1233 Bernex (CH); Ohloff, Günther, Dr., CH-1233 Bernex (CH)
(74) Mandataire: Salvadori, Giuseppe

(56) Documents cités:
- EP-A- 0 100 935
- EP-A- 0 105 157
- TETRAHEDRON LETTERS, vol. 21, 1980, pages 5029-5032, Pergamon Press Ltd., GB; T. SHONO et al.: "Electroreductive hydrocoupling of activated olefins with ketones or aldehydes in the presence of trimethylchlorosilane"

## Description

La présente invention a trait au domaine de la parfumerie. Elle concerne en particulier l'utilisation d'une lactone spirannique de formule (I) ou 1-oxas- piro[4.5]décan-2-one, à titre d'agent parfumant.

L'invention a également pour objet une composition parfumante caractérisée en ce qu'elle contient en tant qu'agent parfumant actif ladite lactone spirannique.

L'invention est définie comme indiqué aux revendications.

Nombreux sont à ce jour les rapports parus dans la littérature scientifique traitant de la synthèse des lactones spiranniques. On peut se référer à cet égard aux articles publiés par J. Moulines et R. La- lande dans Comptes Rend. 261, 1983 (1965) et dans Bull. Soc. Chim. France 1075-80 (1971), ou à l'une des publications suivantes :
- G. I. Nikishin et V. D. Vorob'ev, Isvestiya Akade- mü Nauk SSSR, Otdelenie Khimicheskikh Nauk 10 (1962) 1874-76 ;
- P. Canonne et al., J. Org. Chem., 46, 3091-7 (1981);
- S. Tatsuya et al., Tetrahedron Lett. 21, 5029-32 (1980) ;
- R. M. Jacobson et J. W. Clader, Tetrahedron Lett. 21, 1205-8 (1980) ;
- P. Canonne et al., J. Org. Chem. 45, 1828-35 (1980).

La demande de brevet japonais, publiée sous le n° 55/76843 le 10 juin 1980, fait état d'un procédé pour la préparation d'esters cycloaliphatiques à partir de la lactone spirannique (I). Cette demande ne mentionne toutefois pas les propriétés odorantes utiles de la lactone en question.

La demande de brevet européen, publiée sous le n° 105157 le 11 avril 1984, décrit une série de lactones spiranniques de formule (II) dans laquelle R désigne un reste alkyle d-4, ainsi que leur emploi en parfumerie. Cette demande européenne ne fait aucune mention, ni suggestion quant à l'utilisation éventuelle de la 1-oxaspiro[4.5]décan-2-one de l'invention.

Le tableau ci-après décrit les composés définis à l'aide de la formule (II), ainsi que leurs caractères odorants tels que donnés dans la demande européenne citée.

A titre de composés préférentiels figurent la 8-isopropyl-1-oxaspiro[4.5]décan-2-one et la 8-éthyl-1-oxaspiro[4.5]décan-2-one.

Nous avons maintenant trouvé de façon inattendue que la 1-oxaspiro[4.5]décan-2-one possède également des propriétés odorantes intéressantes et que, de ce fait, elle pouvait être utilisée à titre d'ingrédient parfumant actif pour la préparation de parfums et de bases parfumantes et pour le parfumage d'articles divers tels les savons, les détergents, solides et liquides, ioniques, anioniques, zwit- terioniques ou non-ioniques, les adoucisseurs textiles, les produits d'entretien ou les cosmétiques, les shampoings et les désodorisants corporels. Employée en tant qu'adjuvant actif dans des bases po- lymériques ou résines variées, la lactone de l'invention peut servir comme principe actif pour des dispositifs désodorisants ou assainissants d'air ambiant ou d'enceintes fermées.

L'odeur de la 1-oxaspiro[4.5]décan-2-one peut être décrite comme chaude, épicée, lactonique dans la direction de la rose ou la tubéreuse et coumarini- que. Par comparaison avec l'homologue supérieur 8-méthyl-1-oxaspiro[4.5]décan-2-one, décrit dans la demande européenne citée plus haut, on peut remarquer que ce dernier composé possède une note moins élégante, plus lactonique, de type noix de coco avec une nuance nettement plus grasse. La 1- oxaspiro[4.5]décan-2-one développe au contraire une note lactonique de type fleuri. Doté d'une plus grande finesse, la 1-oxaspiro[4.5]décan-2-one peut être employée à des concentrations plus élevées que l'homologue méthylé correspondant. Ce fait est en quelque sorte inattendu dans la mesure où dans la série des lactones aliphatiques à chaîne ouverte C₈-₁₂, par exemple, lactones d'emploi courant en parfumerie, l'agressivité de leur odeur diminue avec l'augmentation du nombre de carbones. Une comparaison plus détaillée entre les propriétés olfactives du composé de l'invention et son homologue supérieur sera donnée dans les exemples d'application décrits plus loin dans le texte.

Les proportions dans lesquelles le composé de l'invention peut développer les caractères odorants désirés peuvent bien entendu varier dans une gamme de valeurs très étendue. L'homme de l'art sait par expérience que de telles valeurs dépendent de l'effet particulier recherché ainsi que de la nature des produits que l'on désire parfumer. On sait également que ces valeurs sont fonction de la nature des autres constituants dans une composition donnée lorsque la spiro-lactone (I) est utilisée en tant qu'ingrédient dans une base parfumante ou dans un concentré en mélange avec d'autres coingrédients, de solvants ou des adjuvants usuels.

A titre d'exemple, on peut mentionner que des proportions de l'ordre de 5, 10, voire 20% en poids par rapport au poids de la composition dans laquelle elle est incorporée peuvent être employées sans que l'odeur de la composition résultante perde de son équilibre.

De telles valeurs peuvent être bien inférieures lors du parfumage d'articles tels les cosmétiques, les savons ou les détergents. La spiro-lactone (I) peut être utilisée conformément à l'invention soit par adjonction directe aux produits que l'on désire parfumer à l'état isolé, soit plus généralement en mélange avec d'autres ingrédients parfumants, additifs ou supports dont l'utilisation est courante en parfumerie. Les coingrédients parfumants avec lesquels le composé de l'invention peut être combiné dans un tel emploi, appartiennent à des classes chimiques variées, par exemple aldéhydes, esters, éthers et alcools ; ils peuvent être naturels ou synthétiques.

Comme il a été indiqué plus haut, la spiro-lactone (I) est un composé connu qui peut être obtenu à l'aide d'une des méthodes décrites dans la littérature, par exemple par addition radicalaire d'un ester acrylique sur le cyclohexanol en présence d'un peroxyde organique. Une telle réaction est illustrée par le schéma A.

Dans l'exemple choisi dans le schéma A, on a indiqué comme peroxyde organique le di-tert-butylpe- roxyde (DTBP), mais bien entendu d'autres peroxydes organiques peuvent également convenir à promouvoir une telle réaction radicalaire qui, en soi, est bien documentée dans l'art antérieur.

Par rapport aux produits analogues décrits dans la demande de brevet européen n_{°} 105157, la spiro- lactone (I) de l'invention présente l'avantage de pouvoir être préparée à partir de produits aisément disponibles, le cyclohexanol et l'acrylate de méthyle, ce qui en augmente l'intérêt commercial.

L'invention est illustrée de manière plus détaillée à l'aide des exemples suivants sans pour autant y être limitée.

### Exemple 1

### Composition "Fougère"

Une composition de base de type "Fougère" a été préparée en mélangeant les ingrédients suivants (parties en poids) :

A une telle composition on a omis d'ajouter de la coumarine, ingrédient traditionnel d'une composition de ce type, et en lieu et place, on a ajouté de la 1- oxaspiro[4.5]décan-2-one, respectivement sur un autre échantillon, de la 8-méthyl-1-oxas- piro[4.5]décan-2-one. A 88 g de la base obtenue ci-dessus, on a donc ajouté 12 g de 1-oxas- piro[4.5]décan-2-one pour fournir une nouvelle composition ("test"), tandis que l'on a préparé une composition de "contrôle" en ajoutant à 88 g de la base 12 g de 8-méthyl-1-oxaspiro[4.5]décan-2-one. Les deux nouvelles compositions ont été soumises à un panel d'experts qui ont estimé que la composition "test" possédait bien la note de type "fougère" recherchée, tandis que la composition de "contrôle" possédait une note lactonique de type noix de coco. Leur différence est encore plus marquée lorsqu'on double la quantité des spiro-lactones ajoutées. En effet, par l'adjonction à la base de 24 g de 1-oxas- piro[4.5]décan-2-one, on a obtenu une nouvelle composition dont le caractère odorant demeure typiquement "fougère", tandis que l'adjonction à la base dans la même proportion de 8-méthyl-1-oxas- piro[4.5]décan-2-one donne une nouvelle composition dont la note "noix de coco" devient prédominante et dénature l'odeur propre de la composition.

### Exemple 2

### Composition "Tubéreuse"

Une composition de base de type "Tubéreuse" a été préparée en mélangeant les ingrédients suivants (parties en poids) :

A une telle composition on a omis d'ajouter les lactones aliphatiques, telles la gamma-octalactone, gamma-nonalactone et gamma-décalactone, constituants usuels et tradionnels d'une composition de ce type. En leur lieu et place on a ajouté de la 1-oxas- piro[4.5]décan-2-one, respectivement sur un autre échantillon de la 8-méthyl-1-oxaspiro[4.5]décan-2- one, à raison de 20 g de spirolactone pour 80 g de composition de base. On a ainsi obtenu deux nouvelles compositions qui ont été soumises à une évaluation olfactive de la part d'un groupe d'experts qui ont exprimé leur avis en déclarant que la composition contenant la 1-oxaspiro[4.5]décan-2-one possédait une note chaude et douce de type tubéreuse, tandis que la composition contenant la 8-méthyl-1- oxaspiro[4.5]décan-2-one développait une note douce-fleurie de type lactonique sans toutefois montrer le caractère tubéreuse souhaité.

### Exemple 3

### Parfumage de savon

100 G de savon en copeaux, obtenu à partir d'une base de savon au sodium non parfumée préparée avec de l'huile de coco et de suif, ont été mélangés avec, 1,0 g de 1-oxaspiro[4.5]décan-2-one jusqu'à l'obtention d'une pâte homogène.

La composition de savon ainsi obtenue possédait une odeur fleurie.

### Exemple 4

### Parfumaae d'un détergent solide

Une base détergente solide a été préparée en mélangeant les ingrédients suivants (parties en poids) :

L'addition à la base détergente de 1-oxas- piro[4.5]décan-2-one à raison de 0,1% lui confère une odeur plaisante fleurie.

### Exemple 5

L'addition à un échantillon de la base adoucissante indiquée ci-dessus de 1-oxaspiro[4.5]décan-2- one, à raison de 0,2%, lui confère une odeur fleurie élégante.

### Exemple 6

On a procédé au parfumage d'articles de consommation divers par addition, dans les proportions indiquées, de 1-oxaspiro[4.5]décan-2-one. Au regard des différents articles seront indiqués dans le tableau qui suit les résultats des essais de stabilité olfactive effectués par stockage pendant un mois dans une étuve thermostatisée à 40_{°} des articles parfumés obtenus.

## Revendications

1. Utilisation de la 1-oxaspiro[4.5]décan-2-one en tant qu'ingrédient parfumant dans des compositions parfumantes et produits parfumés.

2. Composition parfumante comprenant un composé selon la revendication 1.

3. Un détergent ionique, anionique, non-ionique ou zwitterionique comprenant un composé selon la revendication 1.

4. Un désodorisant d'air ambiant comprenant un composé selon la revendication 1.

5. Un savon comprenant un composé selon la revendication 1.

## Patentansprüche

1. Verwendung von 1-Oxaspiro[4.5]decan-2-on als Riechstoff in Parfümkompositionen und parfümierten Produkten.

2. Parfümkomposition, die eine Verbindung gemäß Anspruch 1 enthält.

3. Ein ionisches, anionisches, nicht-ionisches oder zwitterionisches Reinigungsmittel, das eine Verbindung gemäß Anspruch 1 enthält.

4. Ein Raumbedüfter, das eine Verbindung gemäß Anspruch 1 enthält.

5. Eine Seife, die eine Verbindung gemäß Anspruch 1 enthält.

## Claims

1. Use of I-oxaspiro[4.5]decan-2-one as a perfuming ingredient in perfuming compositions and perfumed products.

2. Perfuming composition comprising a compound according to claim 1.

3. An ionic, anionic, non-ionic or zwitterionic detergent comprising a compound according to claim 1.

4. A deodorant of ambient air comprising a compound according to claim 1.

5. A soap comprising a compound according to claim 1.
